# EUROPÄISCHE PATENTSCHRIFT

(11) **EP 3 057 893 B1**
(45) Veröffentlichungstag und Bekanntmachung des Hinweises auf die Patenterteilung: **19.07.2017**
(21) Anmeldenummer: 14792761.0
(22) Anmeldetag: 15.10.2014
(51) Int. Cl.: B65H 5/06, B65H 29/12, B65H 29/70

(54) **EINZUGSVORRICHTUNG FÜR BLATTGUT**
DRAW-IN DEVICE FOR SHEET-TYPE ARTICLES
DISPOSITIF D'ALIMENTATION POUR PRODUITS EN FEUILLES

(30) Priorität: 18.10.2013 DE 102013221236
(43) Veröffentlichungstag der Anmeldung: 24.08.2016
(73) Patentinhaber: CI Tech Components AG, 3400 Burgdorf (CH)
(72) Erfinder: NÜTZEL, Dominik, 82061 Neuried (DE)
(74) Vertreter: Klunker IP Patentanwälte PartG mbB
(86) Internationale Anmeldenummer: PCT/EP2014/072127
(87) Internationale Veröffentlichungsnummer: WO 2015/055721

(56) Entgegenhaltungen:
- EP-A2- 1 578 682
- US-A1- 2009 212 495
- US-A1- 2010 221 052

## Beschreibung

Die vorliegende Erfindung betrifft eine Einzugsvorrichtung für Blattgut, insbesondere für Wertdokumente, wie beispielsweise Banknoten. Die Einzugsvorrichtung kann sich insbesondere als Eingabeschnittstelle für Blattgut in Form von Banknoten an einem Banknotenautomaten, Geldautomaten, Ticketautomaten, Verkaufsautomaten oder dergleichen befinden. Die Erfindung betrifft im Besonderen eine Einzugsvorrichtung, bei der Störungen durch Versuche, andere Objekte als Blattgut einzugeben, und Eindringen von Fremdkörpern wie Staub zuverlässig verhindert werden können.

Aus der EP 1 578 682 B1 ist ein Förderer für Banknoten bekannt, bei dem eine Banknote mittels Flächen zweier rotationssymmetrischer Einzugswalzen erfasst wird, die jeweils quer zur Einzugsrichtung ein wellenförmiges Längsschnittsprofil aufweisen und miteinander kämmen. Die Flächen weisen beim Einziehen einer Banknote in jeder Drehstellung einen fest eingestellten vorbestimmten Abstand zueinander auf und definieren so einen quer zur Einzugsrichtung nicht linear verlaufenden Einzugspalt mit einem Spaltmaß, welches größer als die Dicke einer Banknote ist. Die miteinander kämmenden Einzugswalzen bewirken in Transportrichtung gesehen ein Biegen der Banknote quer zur Einzugsrichtung derart, dass die Kraft, mit der die Banknote erfasst wird, von der Steifigkeit der Banknote abhängt. In der EP 1 578 682 B1 wird weiter erwähnt, dass der Abstand der Einzugswalzenoberflächen auf null reduziert werden kann, beispielsweise wenn das Gerät mit einem Hochdruckwasserstrahl gereinigt werden soll.

An Eingabeschnittstellen für Banknoten an Automaten, wie Bankautomaten, Ticketautomaten, Verkaufsautomaten oder Ähnlichen, besteht häufig das Problem, dass Nutzer bzw. Kunden irrtümlicherweise versuchen, anstelle einer Banknote eine Kreditkarte oder dergleichen dem Automaten zuzuführen. Dies kann zu Störungen am Automaten oder zur Beschädigung der Karte führen. EP 1 578 682 B1 schlägt dazu vor, die auf die Einzugswalzen wirkende Kraft zu messen und die Drehrichtung zu stoppen oder umzukehren, wenn eine vorgegebene Kraft überschritten wird.

Es ist eine Aufgabe der vorliegenden Erfindung, eine Einzugsvorrichtung für Blattgut, mit einfachen konstruktiven Mitteln derart auszubilden, dass eine Zufuhr anderer Objekte als bestimmungsgemäßes Blattgut durch Nutzer sowie in Phasen, in denen kein Blattgut eingezogen wird, ein Eindringen von Fremdkörpern und Verschmutzung durch den Einzugspalt verhindert werden kann.

Diese Aufgabe wird durch eine Einzugsvorrichtung für Blattgut mit den Merkmalen des unabhängigen Anspruchs 1 gelöst. Weiterbildungen und vorteilhafte Ausgestaltungen sind in den jeweils abhängigen Ansprüchen angegeben.

Der Kern der Erfindung besteht darin, wenigstens zwei drehbare Einzugswalzen mit jeweils quer zur Einzugsrichtung verlaufenden und kämmenden Querschnittsprofilen zum Einziehen von Blattgut, die bei einer Einzugsvorrichtung zueinander angeordnet sind, dass sie einen Einzugsspalt für das Blattgut definieren, so auszubilden, dass das Spaltmaß des Einzugsspalts synchron zur Drehung verändert wird. Bevorzugt ändert sich das Spaltmaß zwischen einer maximalen Einzugsspalthöhe und einer minimalen Einzugsspalthöhe als Modulationshub bei drehenden Einzugswalzen synchron zur Drehung periodisch.

Unter dem Spaltmaß oder der Höhe des Einzugsspalts wird hier der lichte Abstand zwischen den Einzugwalzen, d.h. der Abstand der sich am Einzugsspalt gegenüberliegenden Oberflächen der Einzugswalzen, die den Einzugsspalt definieren, verstanden.

Eine erfindungsgemäße Einzugsvorrichtung weist hierzu auf: wenigstens zwei drehbare Einzugswalzen mit jeweils quer zur Einzugsrichtung verlaufenden kämmenden Längsschnittsprofilen zum Einziehen von Blattgut, insbesondere Banknoten, wobei die Einzugswalzen so zueinander angeordnet sind, dass sie einen Einzugsspalt für das Blattgut definieren, und wobei die Einzugswalzen, bevorzugt an jeder Stelle des Einzugsspalts, jeweils ein derart aufeinander abgestimmtes axiales Querschnittsprofil aufweisen, dass sich ein Spaltmaß des Einzugsspalts bei einer Drehung der Einzugswalzen, bevorzugt mit einem vorbestimmten Hub, periodisch ändert.

Durch die aufgrund der Drehung der Einzugswalzen periodisch erfolgende Modulation des Spaltmaßes ergibt sich bei der erfindungsgemäßen Einzugsvorrichtung ein besonderer Effekt: Beim Versuch ein im Vergleich zu einem Blattgut bestimmungsgemäßer Dimension dickeres Objekt, wie zum Beispiel eine EC-Karte oder Kreditkarte, dem Einzug zuzuführen, wird ein für einen Nutzer spürbares Ruckeln an der Karte erzeugt. Beispielsweise wird eine Kreditkarte dabei wenige Millimeter aus dem Einzugsspalt oder einem davor angeordneten Annahmeschlitz eines entsprechenden Automaten in Richtung des Nutzers geschoben. Dadurch entsteht besonders vorteilhaft ein haptisch wahrnehmbares Gefühl der Rückweisung. Somit wird der Einzug steifer Fremdkörper, wie Münzen oder EC-Karten, Scheckkarten, Kreditkarten oder dergleichen, verhindert, indem die haptische Wahrnehmung als Rückmeldung den Nutzer auf die Situation aufmerksam macht.

Gemäß einer Weiterbildung können die Einzugswalzen so ausgestaltet sein, dass bei wenigstens einer definierten Drehstellung ein kleinstes Spaltmaß annähernd null, bevorzugt entsprechend der Dicke des Blattguts minimal ist, sodass der Einzugsspalt in dieser Drehstellung verschlossen ist (Verschlussdrehstellung). Damit wird vermieden, dass das Blattgut beim Einziehen gequetscht wird, und die Drehlager der Einzugswalzen werden weniger belastet. Dies ist insbesondere dann vorteilhaft, wenn die Oberflächen der Einzugswalzen aus einem unelastischen Material gebildet sind. Bevorzugte Werte für das variable Spaltmaß betragen von ungefähr der Dicke des Blattguts, bevorzugt 0,2mm (>0 mm) als kleinstes Spaltmaß für die Verschlussdrehstellung, bis zu 1,0mm als größtes Spaltmaß.

Es ist grundsätzlich auch möglich, insbesondere dann, wenn zumindest die Oberfläche einer der Einzugswalzen aus einem elastischen Material gebildet ist, die Einzugswalzen so auszugestalten, dass in einer Verschlussdrehstellung zwischen den Umfängen der wenigstens zwei Einzugswalzen eine, bevorzugt ununterbrochene, Berührungslinie gebildet wird.

Damit kann bei der erfindungsgemäßen Einzugsvorrichtung ohne zusätzlichen Aufwand ein Verschluss für den Einzugsspalt bereitgestellt werden. Ein separater Verschluss oder eine separate Verschlusseinrichtung sind dann nicht mehr erforderlich.

Mit der derart realisierten Verschlusseinrichtung kann beispielsweise verhindert werden, dass ein Kunde einem Verkaufsautomaten eine Banknote zuführt, obgleich im Automaten kein Wechselgeld mehr verfügbar ist. Weiter kann bei einem Automaten, der beispielsweise aufgrund einer Störung außer Betrieb gegangen ist, der Einzugsspalt besonders einfach mittels der Einzugswalzen auf ein minimales Spaltmaß eingestellt und somit verschlossen werden. Generell können somit besonders einfach bei einem Automaten beispielsweise immer dann, wenn kein Blattgut eingezogen wird, die Einzugswalzen in die Verschlussdrehstellung gefahren werden, sodass das Innere des Automaten vor Manipulationsversuchen von außen oder allgemein gegen Eindringen von Fremdkörpern und Verschmutzungen geschützt ist.

Bevorzugt wird das - in Einzugsrichtung betrachtete - Kämmen der Einzugswalzen mittels der entsprechend gestalteten Längsschnittsprofile der Einzugswalzen (Walzenprofile) erreicht. Hierzu können die Walzenprofile jeweils sich abwechselnde erste und zweite Walzenabschnitte aufweisen. Dadurch verläuft der Einzugsspalt für das Blattgut nicht linear. Besonders bevorzugt sind die ersten und zweiten Walzenabschnitte wellenförmig ausgeführt. Die sich jeweils periodisch abwechselnden ersten und zweiten Walzenabschnitte können als sich an der jeweiligen Einzugswalze in Längsrichtung abwechselnde konvexe und konkave Walzenabschnitte ausgebildet sein.

Bevorzugt weist das axiale Querschnittsprofil wenigstens einer der Einzugswalzen wenigstens in einem Walzenabschnitt einen Umfangslinienverlauf zur erfindungsgemäßen Modulation des Spaltmaßes auf. Der modulierende Umfangslinienverlauf zeichnet sich dadurch aus, dass sich der Radius von Punkten auf der Umfangslinie in Umfangsrichtung, bevorzugt stetig, zwischen wenigstens einem Minimalwert und wenigstens einem Maximalwert über den gesamten Umfang ändert.

Beispielsweise kann der modulierende Umfangslinienverlauf des axialen Querschnittsprofils nockenförmig sein, d.h. entsprechend einer Nockenscheibe mit einem Maximalwert für den Radius am Ort der Nocke und mit einem Minimalwert des Radius in einem der Nocke gegenüberliegenden kreisförmigen Umfangsabschnittverlaufen.

Ein modulierender Umfangslinienverlauf des axialen Querschnittsprofils kann auch mit einem kreisförmigen axialen Querschnittsprofil erreicht werden, dass zur Drehachse der Einzugswalze exzentrisch angeordnet ist. Zwar liegen alle Punkte der Umfangslinie dann auf einer Kreislinie, jedoch bestimmt sich der für den modulierenden Umfangslinienverlauf verantwortliche Radius gegenüber der Drehachse der Einzugswalze. Der Punkt der exzentrischen kreisförmigen Umfangslinie mit dem größten Radius, gemessen von der Drehachse der Einzugswalze, ist dann der Punkt des modulierenden Umfangslinienverlaufs mit dem größten Radius und liegt dem Punkt des modulierenden Umfangslinienverlaufs mit dem kleinsten Radius gegenüber.

Ein weiteres Beispiel für einen erfindungsgemäßen modulierenden Umfangslinienverlauf ist ein ellipsenförmiges axiales Querschnittsprofil. An Orten des Umfangs, die von der größten Hauptachse der Ellipse geschnitten werden, weist der Umfangslinienverlauf jeweils einen größten Radius auf. An Orten des Umfangs, die von der kleinsten Hauptachse der Ellipse geschnitten werden, besitzt der Umfangslinienverlauf dann jeweils einen kleinsten Radius. Wenn der Minimalwert des Spaltmaßes zur Realisierung einer Verschlussdrehstellung eingestellt ist, dann besitzt die Einzugsvorrichtung aufgrund der Spiegelsymmetrie des elliptischen axialen Querschnittsprofils somit genau zwei Verschlussdrehstellungen, die zueinander um 180° in Umfangsrichtung versetzt sind.

Es versteht sich, dass zur Umsetzung des vorstehend erläuterten Erfindungsprinzips auch eine Vielzahl anderer axialer Querschnittsprofile für die Einzugswalzen einsetzbar ist, wie beispielsweise ein polygonförmiger Verlauf der Umfangslinien der Einzugswalzen oder Ähnliches. Zur Erreichung einer integrierten Verschlussmöglichkeit für den Einzugsspalt reicht es, lediglich in einer einzigen Verschlussstellung sicherzustellen, dass das Spaltmaß des Einzugspalts ausreichend minimal, insbesondere verschlossen ist.

Es reicht aus, dass das axiale Querschnittsprofil der Einzugswalzen jeweils in solchen Walzenabschnitten, die einem Walzenabschnitt der anderen Einzugswalze mit modulierendem Umfangslinienverlauf gegenüberliegen, nur ein axiales Querschnittsprofil mit kreisförmigem Umfangslinienverlauf aufweist. D.h., das Spaltmaß des Einzugspalts wird dann in dem jeweiligen Walzenabschnitt nur von einer der beiden Einzugwalzen moduliert.

Grundsätzlich kann eine Einzugswalze oder können beide Einzugswalzen in allen Walzenabschnitten einen modulierenden Umfangslinienverlauf aufweisen.

Es ist möglich nur eine der Einzugswalzen in allen Walzenabschnitten den modulierenden Umfangslinienverlauf und an der anderen der Einzugswalzen in allen Walzenabschnitten der kreisförmige Umfangslinienverlauf vorzusehen. D.h., bei dieser Ausführung besitzt nur eine der Einzugswalzen, dafür bevorzugt über die gesamte Länge des Einzugsspalts, Querschnittsprofile mit modulierendem Umfangslinienverlauf, wohingegen die andere der Einzugswalzen über die gesamte Länge des Einzugsspalts Querschnittsprofile mit kreisförmigen Umfangslinienverlauf aufweist. In diesem Fall braucht nur die modulierende Einzugswalze gesteuert werden, wenn die sich drehenden Einzugwalzen beispielsweise so gestoppt werden sollen, das Spaltmaß des Einzugsspalts beispielsweise minimal sein soll.

In einer bevorzugten Ausführung weist jede der Einzugswalzen jeweils in den konvexen Walzenabschnitten den modulierenden Umfangslinienverlauf und in den konkaven Walzenabschnitten den kreisförmigen Umfangslinienverlauf auf oder umgekehrt. Auf diese Weise können die beiden Einzugswalzen identisch zueinander ausgebildet sein. In Einbaulage werden die Einzugswalzen dann entsprechend um die Länge eines Walzenabschnitts versetzt zueinander und miteinander kämmend angeordnet.

Durch Drehung der nach einer der vorstehend erläuterten Varianten ausgestalteten Einzugswalzen kann das Spaltmaß des Einzugsspalts durch die sich jeweils im Einzugsspalt gegenüberliegenden Querschnittsprofile der Einzugswalzen moduliert werden. Diese aufgrund der Drehbewegung der Einzugswalzen periodische erfolgende Modulation erzeugt bei der erfindungsgemäßen Einzugsvorrichtung den oben bereits angesprochenen Effekt des Ruckeins, der sich beim Versuch, dicke Objekte, wie EC-Karten oder Kreditkarten, dem Einzug zuzuführen, haptisch an der Karte erfühlen lässt.

Grundsätzlich kann der die Oberflächen der Einzugswalzen bildende Walzenkörper aus einem plastischen Material bestehen oder damit beschichtet sein, falls eine besonders gute Abdichtung z.B. auch gegen Flüssigkeiten in der wenigstens einen Verschlussdrehstellung angestrebt wird, oder um zusätzliche Reibkräfte zwischen den Einzugswalzen und einzuziehendem Blattgut sicherzustellen.

In einer besonders bevorzugten Weiterbildung, sind die Einzugswalzen bevorzugt aus einem unelastischen Material, beispielsweise Metall oder einem steifen Kunststoff, hergestellt. Damit können bei den Einzugswalzen in Verschlussdrehstellung Manipulationsversuche von außen besser unterbunden werden, als beispielsweise bei Einzugswalzen, die mit einer Gummierung, die eine hohe Elastizität aufweist, beschichtet sind oder aus einem Material mit hoher Elastizität bestehen. Ein elastisches Material kann bei einem Manipulationsversuch leichter weggeschoben oder zur Seite gedrückt werden. Bevorzugt bestehen die Einzugswalzen aus einem Material mit geringer Elastizität, beispielsweise aus - insbesondere faserverstärktem - Polyamid 6 GF 25 Sie können aber genauso aus nicht faserverstärkten Kunststoffen wie z.B. POM oder PC/ABS bestehen.

Durch die gegenseitig kämmenden radialen Walzenprofile verläuft der Einzugsspalt quer zur Einzugsrichtung derart nicht linear, dass bestimmungsgemäßes Blattgut zwischen den Einzugswalzen gebogen wird und eine von den Einzugswalzen auf das Blattgut ausgeübte Einzugskraft, mit der das Blattgut erfasst und eingezogen wird, von der Steifigkeit des Blattguts abhängt. Objekte die eine höhere Steifigkeit aufweisen können sich nicht der oben beschriebenen Geometrie anpassen und daher nicht eingezogen werden. Bei diesen erzeugt die Drehbewegung der Einzugswalzen mit der periodischen Modulation den bereits beschriebenen Effekts des Ruckelns.

Bevorzugt sind die wenigstens zwei Einzugswalzen um jeweilige Drehachsen drehbar angeordnet, die einen Festabstand zueinander aufweisen. Besonders bevorzugt verlaufen die Drehachsen parallel zueinander und sind quer zur Einzugsrichtung angeordnet.

Die wenigstens zwei Einzugswalzen können, insbesondere mittels kämmender Zahnräder, wenigstens an einem Ende rotatorisch zwangsgekoppelt sein. Dadurch wird sichergestellt, dass sich die Einzugswalzen immer synchron zueinander drehen. Des Weiteren braucht so nur eine der Einzugswalzen zur Drehung beider Einzugswalzen angetrieben zu werden.

Zur Erkennung wenigstens einer definierten Drehstellung, bei der es sich bevorzugt um die Verschlussdrehstellung handelt, kann eine der Einzugswalzen mit einer entsprechenden Verschlussdrehstellungserkennungseinrichtung gekoppelt sein. Die Einrichtung zur Erkennung der wenigstens einen Verschlussdrehstellung kann wenigstens ein mit einer der Einzugswalzen fest gekoppeltes Markierungsmittel und einen Sensor, insbesondere einen Lichtsensor, Magnetsensor oder kapazitiven Sensor, zur Erfassung der Position oder einer Eigenschaft des wenigstens einen Markierungsmittels aufweisen.

Das Markierungsmittel kann beispielsweise wenigstens ein Indexloch in einer mit der wenigstens einen Einzugswalze gekoppelten Indexscheibe sein. Die Einrichtung zur Erkennung der wenigstens einen Verschlussdrehstellung kann dann ein mit der Indexscheibe operativ zusammenwirkend angeordneter Lichtschrankensensor sein.

Das Markierungsmittel kann ebenso ein diametral magnetisierter Magnet sein, der drehfest an der wenigstens einen Einzugswalze befestigt ist. Die Einrichtung zur Erkennung der wenigstens einen Verschlussdrehstellung kann dann durch wenigstens einen Magnetsensor, insbesondere wenigstens einem Hall-Sensor, gebildet sein.

Die Einrichtung zur Erkennung der wenigstens einen Verschlussdrehstellung kann auch mit einem 360°-Absolutwinkelsensor realisiert werden, der mit wenigstens einer der Einzugswalzen gekoppelt ist, so kann ohne Referenzieren sofort ein Absolutwert, der eindeutig die aktuelle Drehstellung der Einzugswalze identifiziert, ausgeben werden.

Die Einzugsvorrichtung kann weiter einen mit den Einzugswalzen gekoppelten, insbesondere exklusiven, Einzugswalzenantrieb und eine mit dem Einzugswalzenantrieb operativ verbundene Steuereinrichtung aufweisen. Die Steuereinrichtung ist bevorzugt mit der Einrichtung zur Erkennung der wenigstens einen Verschlussdrehstellung als eine definierte Drehstellung verbunden und konfiguriert, den Einzugswalzenantrieb zum Verschließen des Einzugsspalts so zu steuern, dass sich die Einzugswalzen im Moment des Stoppens ihrer Drehbewegung in der definierten Verschlussdrehstellung befinden.

Die erfindungsgemäße Einzugsvorrichtung eignet sich besonders für Blattgut, besonders für Wertdokumente, wie beispielsweise Banknoten, an Banknotenautomaten, Geldautomaten, Ticketautomaten, Verkaufsautomaten oder dergleichen. Selbstverständlich ist die erfindungsgemäße Einzugsvorrichtung für Blattgut auch für andere Einsatzgebiete geeignet, bei denen blattartige Objekte an einer Eingabeschnittstelle eingezogen werden sollen.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Ebenso können die vorstehend genannten und die hier weiter ausgeführten Merkmale je für sich oder zu mehreren in beliebigen Kombinationen Verwendung finden. Funktionsähnliche oder identische Bauteile oder Komponenten sind teilweise mit gleichen Bezugszeichen versehen. Die in der Beschreibung der Ausführungsbeispiele verwendeten Begriffe "links", "rechts", "oben" und "unten" beziehen sich auf die Zeichnungen in einer Ausrichtung mit normal lesbarer Figurenbezeichnung bzw. normal lesbaren Bezugszeichen. Die gezeigten und beschriebenen Ausführungsformen sind nicht als abschließend zu verstehen, sondern haben beispielhaften Charakter zur Erläuterung der Erfindung. Die detaillierte Beschreibung dient der Information des Fachmanns, daher werden bei der Beschreibung bekannte Schaltungen, Strukturen und Verfahren nicht im Detail gezeigt oder erläutert, um das Verständnis der vorliegenden Beschreibung nicht zu erschweren. In den Figuren zeigen:
- Fig. 1: eine schematische Ansicht einer Einzugsvorrichtung gemäß einem Ausführungsbeispiel mit Blick in Einzugsrichtung auf die Einzugswalzen sowie rechts eine axiale Schnittansicht entlang der angegebenen Schnittlinie,
- Fig. 2: eine schematische Ansicht der Einzugsvorrichtung der Fig. 1 mit verschlossenem Einzugsspalt sowie rechts eine axiale Schnittansicht entlang der angegebenen Schnittlinie,
- Fig. 3: eine perspektivische Ansicht auf die Einzugsvorrichtung der Fig. 1 und 2 mit einem sich anschließenden Transport- und Ausrichtabschnitt für eingezogenes Blattgut,
- Fig. 4: einen Ausschnitt der Fig. 3 mit einer ersten Ausführung einer Erkennungseinrichtung für eine Verschlussdrehstellung als eine definierte Drehstellung der Einzugswalzen,
- Fig. 5: einen Ausschnitt der Fig. 3 mit einer zweiten Ausführung einer Erkennungseinrichtung für eine Verschlussdrehstellung der Einzugswalzen,
- Fig. 6: eine Draufsicht auf die Anordnung der Fig. 3 zur Veranschaulichung des Transport- und Ausrichtabschnitts für Blattgut; und
- Fig. 7: eine perspektivische Ansicht der Anordnung der Fig. 3 und 6 mit einer Schnittdarstellung zur Veranschaulichung des Transportwegs eines Blattguts durch die Einzugsvorrichtung und den sich daran anschließenden Transport- und Ausrichtabschnitt.

Figuren 1 und 2 zeigen jeweils eine schematische Ansicht einer Einzugsvorrichtung mit Blick in Einzugsrichtung auf den von den benachbart zueinander angeordneten Einzugswalzen gebildeten Einzugsspalt.

Die Einzugsvorrichtung 1 besteht im Wesentlichen aus zwei drehbaren Einzugswalzen, nämlich einer oberen Einzugswalze 3 und einer unteren Einzugswalze 5 zum Einziehen von Blattgut, wie beispielsweise Banknoten. Die obere Einzugswalze 3 ist an einer oberen Welle 7 und die untere Einzugswalze 5 ist an einer unteren Welle 9 zur Drehung um eine jeweils zugeordnete Drehachsen A1 und A2 angeordnet. Die obere Welle 7 und die untere Welle 9 sind in einem Festabstand und parallel zueinander drehbar gelagert.

Die so benachbart zueinander angeordneten Einzugswalzen 3 und 5 bilden einen Einzugsspalt 11 für das einzuziehende Blattgut. Der lichte Abstand zwischen den Einzugwalzen, d.h. der Abstand der sich am Einzugsspalt gegenüberliegenden Oberflächen der Einzugswalzen, die den Einzugsspalt definieren, definiert die Höhe des Einzugsspalts 11 und ist hier mit dem Spaltmaß s bezeichnet.

Das axiale Querschnittsprofil 13 der oberen Einzugswalze 3 ist in dem betrachteten Querschnitt so gestaltet, dass sich in Zusammenwirkung mit dem rotationssymmetrischen axialen Querschnittsprofil 15 der unteren Einzugswalze 5 bei einer Drehung oder durch eine Drehung der oberen Einzugswalze 3 das Spaltmaß s des Einzugsspalts 11 in einem vorbestimmten Umfang oder Bereich verändert.

In den im rechten Teil der Figur 1 gezeigten Querschnitten der Einzugswalzen weist das axiale Querschnittsprofil 13 der oberen Einzugswalze 3 einen modulierenden Umfangslinienverlauf auf, bei dem sich der Radius auf der Umfangslinie in Umfangsrichtung stetig von wenigstens einem Minimalwert zu wenigstens einem Maximalwert über den gesamten Umfang ändert.

Für den modulierenden Umfangslinienverlauf ist das axiale Querschnittsprofil 13 der oberen Einzugswalze 3 in dem Walzenabschnitt der gezeigten Querschnittsansicht ellipsenförmig ausgebildet. Mit anderen Worten verläuft die Umfangslinie der oberen Einzugswalze 3 elliptisch um die Drehachse A1. Demgegenüber verläuft der Umfang des axialen Querschnittsprofils 15 der unteren Einzugswalze 5 in dem Walzenabschnitt der gezeigten Querschnittsansicht rotationssymmetrisch zu der und kreisförmig um die Drehachse A2.

Die elliptische Umfangslinie des axialen Querschnittsprofils 13 der oberen Einzugswalze 3 lässt sich durch eine große Hauptachse a1 und eine kleine Hauptachse b1 beschreiben. Das axiale Querschnittsprofil 13 der oberen Einzugswalze 3 ist in einer Drehstellung dargestellt, in der das Spaltmaß s des Einzugsspalts 11 maximal ist, beispielsweise 1,0 mm. D.h., bei dieser Drehstellung liegt ein Umfangspunkt 21 der Außenfläche 17 der oberen Einzugswalze 3 der Außenfläche 19 der unteren Einzugswalze 5 gegenüber, der von der kleinen Hauptachse b1 der das axiale Querschnittsprofil 13 der oberen Einzugswalze 3 definierenden Ellipse geschnitten wird.

In Figur 2 ist die Anordnung der Einzugswalzen 3 und 5 im Vergleich zur Figur 1 in einer um 90° gedrehten Walzenstellung gezeigt. Im linken Teil der Figur 2 ist zu erkennen, dass die obere Einzugswalze 3 und die untere Einzugswalze 5 so zueinander stehen, dass der zwischen den Einzugswalzen definierte Einzugsspalt 11 ein minimales Spaltmaß sₘᵢₙ aufweist. D.h., der Einzugsspalt 11 ist, bei dieser Drehstellung der Einzugswalzen 3, 5 zueinander, verschlossen. Bevorzugt ist das minimale Spaltmaß sₘᵢₙ etwas größer als 0 mm, besonders bevorzugt ungefähr so groß wie die Blattdicke des bestimmungsgemäß einzuziehenden Blattguts. In bestimmten Ausführungen ist es aber auch möglich, die axialen Querschnittsprofile der Einzugswalzen so auszugestalten, dass das minimale Spaltmaß in der Verschlussdrehstellung 0 mm beträgt.

Im rechten Teil der Figur 2 sind hierzu die axialen Querschnittsprofile 13 und 15 der unteren und oberen Einzugswalzen 3 und 5 gezeigt. In dem Walzenabschnitt der gezeigten Querschnittsansicht befindet sich das ellipsenförmig gestaltete axiale Querschnittsprofil 13 der oberen Einzugswalze 3 dabei in einer Drehstellung, in welcher der Umfangspunkt 23 der Außenfläche 17 auf dem Umfang der Einzugswalze 3 die Außenfläche 19 der unteren Einzugswalze 5 fast berührt.

Der Umfangspunkt 23 wird von der großen Hauptachse a1 der das axiale Querschnittsprofil 13 beschreibenden Ellipse geschnitten. D.h., der Umfangspunkt 23 ist ein Punkt, der in der gezeigten Verschlussdrehstellung - bei einem minimalen Spaltmaß von 0 mm - auf einer von den Einzugswalzen 3, 5 zwischen den Oberflächen 17, 19 der Einzugswalzen 3, 5 gebildeten Berührungslinie liegen würde.

Wenn das minimale Spaltmaß sₘᵢₙ in einer Verschlussdrehstellung 0 mm betragen soll, dann sind die Walzenprofile (in radialer Blickrichtung auf die jeweilige Einzugswalze betrachtet) vorzugsweise so geformt, dass eine Berührungslinie zwischen den Oberflächen 17, 19 der Einzugswalzen 3, 5 durchgehend verläuft, d.h., der Einzugsspalt 11 ist dann vollständig verschlossen. Dadurch kann nicht nur das Eindringen von Fremdkörpern, wie Schmutzteilchen und Staub, sondern auch das Eindringen von Flüssigkeiten von außen in die Vorrichtung verhindert werden.

Wie in den Figuren 1 und 2 gezeigt, weist die obere Einzugswalze 3 sich jeweils periodisch abwechselnde erste konvexe Walzenabschnitte 29 und zweite konkave Walzenabschnitte 31 auf, die sich in Längsrichtung der Einzugswalze 3 abwechseln. Der Verlauf des Walzenprofils 27 der unteren Einzugswalze 5 ist spiegelsymmetrisch zum Walzenprofil 25 der oberen Einzugswalze 3 ausgebildet.

Die axialen Querschnittsprofile 13 der oberen Einzugswalze 3 und die axialen Querschnittsprofile 15 der unteren Einzugswalze 5 weisen jeweils in ihren konvexen Walzenabschnitten 29 den das Spaltmaß des Einzugsspalts modulierenden Umfangslinienverlauf und in ihren konkaven Walzenabschnitten 31 jeweils einen Umfangslinienverlauf auf, der rotationssymmetrisch zur und kreisförmig (Kreisprofil) um die jeweilige der Drehachsen A1 und A2 verläuft. Mit anderen Worten besitzt jede der Einzugswalzen 3, 5 jeweils in einem konkaven Walzenabschnitt 31, der einem konvexen Walzenabschnitt 29 der anderen Einzugswalze mit modulierendem Umfangslinienverlauf gegenüberliegt, ein axiales Querschnittsprofil mit kreisförmigem Umfangslinienverlauf.

Selbstverständlich ist es auch möglich, dass die axialen Querschnittsprofile 13 der oberen Einzugswalze 3 und die axialen Querschnittsprofile 15 der unteren Einzugswalze 5 jeweils in den konkaven Walzenabschnitten 31 den Einzugsspalt 11 modulierenden Umfangslinienverlauf aufweisen und in den konvexen Walzenabschnitten 29 jeweils den kreisförmigen Umfangslinienverlauf (Kreisprofil) aufweisen.

Grundsätzlich ist es auch möglich, die Einzugsvorrichtung 1 so auszuführen, dass wenigstens eine der Einzugswalzen 3, 5 sowohl in den konkaven als auch in den konvexen Walzenabschnitten einen den Einzugsspalt modulierenden Umfangslinienverlauf aufweist. Die andere der beiden Einzugswalzen 3, 5 ist dann in allen Walzenabschnitten mit einem zur zugehörigen Drehachse rotationssymmetrischen und kreisförmigen Umfangslinienverlauf ausgeführt. D.h., es ist möglich, dass nur eine der Einzugswalzen, dafür bevorzugt über die gesamte Länge des Einzugsspalts 11, Querschnittsprofile mit einem das Spaltmaß des Einzugsspalts modulierenden Umfangslinienverlauf besitzt. Demgegenüber hat die andere der Einzugswalzen dann bevorzugt über die gesamte Länge des Einzugsspalts 11 Querschnittsprofile mit einem zur zugehörigen Drehachse rotationssymmetrischen und kreisförmigen Umfangslinienverlauf. In diesem Fall braucht zur Modulation des Spaltmaßes nur die Einzugswalzen mit dem das Spaltmaß des Einzugsspalts modulierenden Umfangslinienverlauf zur Modulation des Spaltmaßes gesteuert werden.

Durch den nicht linearen Verlauf des Einzugsspalts 11 sowie das das Spaltmaß des Einzugsspalts modulierende Querschnittsprofil der Einzugswalzen 3, 5 entsteht bei einem Versuch, dickere Objekte als Blattgut, wie zum Beispiel eine EC-Karte oder Kreditkarte, der Einzugsvorrichtung 1 zuzuführen, bei der Drehbewegung der Einzugswalzen ein für den Nutzer haptisch wahrnehmbares Ruckeln an der Karte. Dabei wird die Karte um wenige Millimeter entgegen der Einzugsrichtung, beispielsweise aus dem Aufnahmeschlitz 90 (vgl. Figur 7) eines Automaten, in dem die Einzugsvorrichtung 1 integriert ist, in Richtung des Nutzers zurückgeschoben. Dadurch entsteht das haptisch wahrnehmbare Gefühl der Rückweisung als eine Aufmerksamkeit erregende Rückmeldung an den Nutzer.

Die Oberflächen 17, 19 der die Einzugswalzen 3, 5 bildenden Walzenkörper sind aus einem unelastischen Material, wie beispielsweise einem Metall oder einem steifen Kunststoff oder ähnlichem, hergestellt. Damit ist der von den Einzugswalzen gebildete Einzugsspalt 11 im Vergleich zu Einzugswalzen, die beispielsweise mit einem gummiähnlichen Material beschichtet sind oder aus einem Material mit hoher Elastizität bestehen, gegen Manipulationsversuche weniger empfindlich, da das Material der Einzugswalzen nicht so einfach weggeschoben oder verdrängt werden kann. Des Weiteren können bei Einzugswalzen aus einem unelastischen Material die kämmenden konvexen Walzenabschnitte nicht einfach verdrängt werden. Durch das Kämmen oder die Verschränkung der radialen Walzenprofile wird ein Einziehen biegesteifer Fremdkörper wie Münzen oder EC-Karten, Scheckkarten, Kreditkarten oder dergleichen verhindert.

Es ist auch möglich, zumindest die Oberflächen 17, 19 der Einzugswalzen 3, 5 mit einem elastischen Material auszuführen. Dann kann das minimale Spaltmaß sₘᵢₙ in der wenigstens einen Verschlussdrehstellung auf 0 mm eingestellt werden. Aufgrund der Elastizität der Oberflächen 17, 19 der Einzugswalzen wird somit jedenfalls ein Quetschen eingezogenen Blattguts in den Verschlussdrehstellungen vermieden. Des Weiteren werden die Lager der Einzugswalzen nicht belastet.

Wie oben erläutert besitzen die obere Einzugswalze 3 und die untere Einzugswalze 5, in radialer Blickrichtung, d.h., wie in den Figuren 1 und 2 dargestellt, in Einzugsrichtung betrachtet, aufgrund der ineinandergreifenden konkaven und konvexen Walzenabschnitte 29, 31 miteinander kämmende Walzenprofile 25, 27. Dabei sind die kämmenden Walzenprofile 25, 27 bevorzugt derart konfiguriert, dass der Einzugsspalt 11 quer zur Einzugsrichtung derart nicht linear verläuft, dass einziehbares Blattgut zwischen den Einzugswalzen 3, 5 wellenförmig gebogen wird und eine von den Einzugswalzen auf das Blattgut ausgeübte Einzugskraft, mit der das Blattgut von der Einzugsvorrichtung 1 erfasst wird, im Wesentlichen von der Steifigkeit des Blattguts abhängt.

Figur 3 zeigt eine perspektivische Ansicht der Teile eines Transport- und Ausrichtabschnitt für Blattgut und der vorgeschalteten Einzugsvorrichtung 1 der Figuren 1 und 2.

Zur besseren Orientierung ist jeweils in den Figuren 3, 6 und 7 ein Bezugskoordinatensystem angegeben, dessen Achsen so orientiert sind, dass die z-Achse in Einzugsrichtung verläuft und die Drehachsen A1, A2 in Richtung der x-Achse verlaufen. Das Spaltmaß s des Einzugsspalts 11 der Einzugsvorrichtung 1 ist dann in Richtung der y-Achse definiert.

In der perspektivischen Darstellung der Figur 3 ist gut zu erkennen, dass die zwei Einzugswalzen 3, 5 um ihre jeweiligen Drehachsen A1, A2 drehbar und die jeweils eine der Einzugswalzen 3, 5 tragenden Wellen 7, 9 in einem Festabstand zueinander angeordnet sind. Weiter verlaufen die Drehachsen A1, A2 parallel zueinander und sind quer zur Einzugsrichtung z durch die Einzugsvorrichtung 1 angeordnet.

Die obere Einzugswalze 3 und die untere Einzugswalze 5 sind in dem dargestellten Ausführungsbeispiel mit zwei kämmenden Koppelzahnrädern 44, 46 zwangsgekoppelt. Dazu ist ein erstes Koppelzahnrad 44 auf der Welle 9 der unteren Einzugswalze 5 drehfest angeordnet und kämmt mit einem entsprechenden zweiten Koppelzahnrad 46, welches auf der Welle 7 der oberen Einzugswalze 3 drehfest angeordnet ist.

An einem dem Ende mit dem ersten Koppelzahnrad 44 der Welle 9 gegenüberliegenden Ende der Welle 9 ist ein Walzenantriebsrad 48 drehfest befestigt, welches über einen Antriebsriemen 50 mit einem Antriebsrad 52 eines Antriebs 54 gekoppelt ist. Zur besseren Kopplung sind der Riemen 50 als ein Zahnriemen und das Walzenantriebsrad 48 an der Welle 9 sowie das Antriebsrad 52 des Antriebs 54 mit Zahnrippen zur schlupffreien Kraftübertragung durch Formschluss ausgeführt. Somit kann die Einzugsvorrichtung 1 über den Motor 54 zum Einziehen von Blattgut betrieben werden. Des Weiteren kann der Einzugsspalt 11 durch Drehen der unteren Einzugswalze 5 und der oberen Einzugswalze 3 in eine Verschlussstellung verschlossen werden.

Aufgrund der schlupffreien Kopplung des Antriebsrads 52 mit dem Walzenantriebsrad 48 können die Einzugswalzen 3, 5 in jeder beliebigen Drehstellung, insbesondere in einer Verschlussdrehstellung, exakt und in einer vorbestimmten Stellung zueinander gestoppt werden.

Um die Einzugswalzen 3, 5 der Einzugsvorrichtung 1 in eine definierte Verschlussdrehstellung bringen zu können, muss der Antrieb 54 entsprechend gesteuert werden. Hierzu ist eine Steuereinrichtung 56 mit einer Einrichtung 58 zur Erkennung der wenigstens einen Verschlussdrehstellung als eine definierte Drehstellung der Einzugswalzen gekoppelt.

Die Einrichtung 58 zur Erkennung der wenigstens einen Verschlussdrehstellung (Verschlussdrehstellungserkennungseinrichtung 58) ist im Ausführungsbeispiel mit dem Antriebsrad 48 der Welle 9 betriebsmäßig gekoppelt. Die Verschlussdrehstellungserkennungseinrichtung 58 weist wenigstens einen Sensor auf, der zur Erfassung wenigstens eines mit der unteren Einzugswalze 5 fest gekoppelten Markierungsmittels ausgelegt ist. Mithilfe des Markierungsmittels kann eindeutig erkannt werden, wenn sich die Einzugswalzen 3, 5 in der wenigstens einen Verschlussdrehstellung befinden.

Beispielsweise kann die Verschlussdrehstellungserkennungseinrichtung 58 hierfür wenigstens einen Lichtsensor, Magnetsensor oder kapazitiven Sensor oder ähnliches aufweisen. Das an der Einzugswalze 5 vorgesehene Markierungsmittel ist dem physikalischen Grundprinzip des eingesetzten Sensors entsprechend ausgestaltet.

Bevorzugt wird eine Einrichtung in Form eines Absolutwertgebers in der Verschlussstellungserkennungseinrichtung 58 eingesetzt. Dabei ist ein solcher Absolutwertgeber (hier etwas präziser: ein Absolutwinkelgeber) zur Erkennung der wenigstens einen Verschlussdrehstellung eine Winkelmesseinrichtung, bei der ein absoluter Winkelmesswert oder eine absolute Differenz zu einer Bezugswinkelstellung ohne Referenzieren unmittelbar nach Einschalten der Einrichtung zur Verfügung steht.

Als Beispiele für Absolutwertgeber seien entsprechend codierte Inkremental-Winkelgeber, die beispielsweise auf einem optischen Prinzip basieren können, oder mittels einer Magnetmarke und entsprechend angeordneten Magnetfeldsensoren eingerichtete Auswerteeinrichtungen genannt.

Anhand der Figuren 4 und 5 werden weiter unten zwei mögliche Ausführungen der Verschlussdrehstellungserkennungseinrichtung 58 erläutert.

Zunächst wird weiter mit Bezug zur Figur 3 der sich an die Einzugsvorrichtung 1 anschließende Transport- und Ausrichtabschnitt 42 für Blattgut kurz erläutert. An die Einzugsvorrichtung 1 schließt sich ein in z-Richtung verlaufender Transportspalt an, der durch ein unteres Leitelement 60 und ein oberes Leitelement 62 (s. Figur 7) definiert ist.

Links in Einzugsrichtung betrachtet verläuft als linke Begrenzung des Transportspalts eine Ausrichtkante 64, an der eingezogenes, insbesondere rechteckiges, Blattgut während des Transportvorgangs durch den Transport- und Ausrichtabschnitt 42 so ausgerichtet wird, dass zwei sich gegenüberliegende Außenkanten des Blattguts nach erfolgter Ausrichtung parallel zur Ausrichtkante 64 verlaufen und eine Außenkante des Blattguts an der Ausrichtkante 64 anliegen.

Dazu weist der Transport- und Ausrichtabschnitt 42 in zwei Bereichen Transporträder 66 und 68 auf, die jeweils aus dem unteren Leitelement 60 und oberen Leitelement 62 (vgl. Fig. 7) paarweise in den Transportspalt hineingreifen und eingezogenes Blattgut in z-Richtung fördern. Die Transporträder 66, 68 sind an zugeordneten Antriebswellen angeordnet, welche durch einen nicht gezeigten und hier nicht näher beschriebenen Antrieb angetrieben werden.

Für ein Ausrichten des eingezogenen Blattguts an der Ausrichtkante 64 ist in der Mitte des Transport- und Ausrichtabschnitts 42 ein Polygonrad als Ausrichtmittel integriert. Das Polygonrad ist in einem vorbestimmten Winkel quer zur Einzugsrichtung z angeordnet und taucht senkrecht in den Transportspalt aus dem unteren Leitelement 60 heraus ein, wobei es zusätzlich (vgl. Fig. 7) mit einem Teil seines Umfangs in eine entsprechende Ausnehmung des oberen Leitelements 62 eintaucht. Mit dem Polygonrad kann auf eingezogenes Blattgut, welches im Einzugsspalt in z-Richtung transportiert wird, eine zur Ausrichtung an der Ausrichtkante 64 notwendige in Richtung der Ausrichtkante 64 gerichtete Kraft Fx auf das Blattgut übertragen werden.

Figur 4 zeigt eine erste Ausführung der Verschlussdrehstellungserkennungseinrichtung 58 der Figur 3. Zur Erkennung der Verschlussdrehstellung der Einzugswalzen 3, 5 ist in dieser Ausführung an der Welle 9 der unteren Einzugswalze 5 neben dem Walzenantriebsrad 48 eine Indexscheibe 72 drehfest befestigt. In der Indexscheibe sind benachbart zum Rand auf einer Kreisbahn regelmäßig beabstandete erste Indexlöcher 74 angeordnet, die mit einer ersten Lichtschrankeneinrichtung 76 operativ zusammenwirken.

Die Lichtschranke 76 ist an Indexscheibe 72 angeordnet und fasst diese zangenartig, sodass die Indexscheibe 72 mit der Lichtschrankeneinrichtung 76 in Eingriff steht. Bei Drehung der Indexscheibe 72 synchron mit dem Antriebsrad 48, kann die Drehung der Einzugswalzen 3, 5 über die Lichtschrankeneinrichtung 76 überwacht werden.

An einer weiteren Stelle der Indexscheibe 72 ist ein zweites Indexloch 78 vorgesehen, welches mit einer zweiten Lichtschrankeneinrichtung 80 - nach demselben Prinzip wie die erste Lichtschrankeneinrichtung 76 mit den Indexlöchern 74 - operativ zusammenwirkt. Das zweite Indexloch 78 ist so in der Indexscheibe 72 angeordnet, dass wenn die zweite Lichtschrankeneinrichtung 80 das zweite Indexloch 78 erfasst, sich die Einzugswalzen 3 und 5 in einer Verschlussdrehstellung befinden.

Zur Übermittlung entsprechender von der ersten und zweiten Lichtschrankeneinrichtung 76, 80 erzeugter Sensorsignale sind diese über nicht näher gezeigte im Übrigen bekannte Kommunikationsverbindungen, z.B. Kabelverbindungen, mit der Steuereinrichtung 56 der Figur 3 operativ verbunden.

Wie bereits angemerkt, besitzt die Einzugsvorrichtung 1 aufgrund der elliptisch ausgeführten modulierenden Walzenabschnitte der Einzugswalzen 3, 5 bei jeder Halbumdrehung (180°) eine Verschlussdrehstellung, in der der Einzugsspalt 11 verschlossen ist. D.h., in der Indexscheibe 72 kann gegenüberliegend zum zweiten Indexloch 78 ein weiteres zweites Indexloch angeordnet werden, um auch die zweite Verschlussstellung detektieren zu können.

Figur 5 zeigt eine alternative Ausführung für eine Verschlussdrehstellungserkennungseinrichtung 58. Dabei ist an dem Antriebsrad 48 der Welle 9 für die untere Einzugswalze 5 ein diametral magnetisierter Magnet konzentrisch zur Drehachse A2 angebracht. D.h., das Markierungsmittel zur Identifikation der wenigstens einen Verschlussdrehstellung ist das im Feldverlauf vom diametral magnetisierten Magneten 84 geprägte Magnetfeld. Zur besseren Veranschaulichung ist links in der Figur 5 eine schematische Darstellung eines diametral magnetisierten Magneten 84 links in einer Draufsicht in Richtung der Drehachse A2 und rechts in einer Schnittdarstellung in Einzugsrichtung z-Richtung dargestellt.

Zur Auswertung der Drehstellung der unteren Einzugswalze 5 und somit auch der synchron sich mitdrehenden oberen Einzugswalze 3 ist ein entsprechend konfigurierter Magnetfeldsensor 86 benachbart zur Trägerscheibe 82 des Magneten 84 berührungslos angeordnet.

Der Sensor 86 kann beispielsweise vier integrierte Hall-Sensorelemente aufweisen, die über eine entsprechend konfigurierte Auswerteeinrichtung mit beispielsweise einem integriertem CORDIC (COordinate Rotation Digital Computer) in der Lage ist, durch das sich drehende Magnetfeld des Magneten 84 erzeugte sinusförmige zueinander phasenverschobene Signale der vier Hall-Sensoren so auszuwerten, dass jederzeit eine eindeutige Bestimmung des absoluten Drehwinkels der Einzugswalze 5 über den vollen 360°-Winkelbereich möglich ist.

Als Ergebnis kann der Sensor 86 ein die aktuelle Drehstellung der Einzugswalzen 3, 5 repräsentierendes Signal ausgeben. Durch eine entsprechende Zuordnung der Winkelpositionen des Magneten 84 zu den zugeordneten Verschlussdrehstellungen der Einzugswalzen 3, 5 können, ähnlich zur in Figur 4 gezeigten Ausführung, der Steuereinrichtung 56 (Figur 3) eindeutige Informationen zur Verfügung gestellt werden, um den Antrieb 54 so zu steuern, dass bei Stoppen der Einzugswalzen 3, 5 sich diese in Verschlussdrehstellung befinden und der Einzugsspalt 11 verschlossen ist.

Figur 6 zeigt eine Draufsicht der Figur 3 zur Veranschaulichung des Transport- und Ausrichtabschnitts 42 sowie für den Übergang von der Einzugsvorrichtung 1 hierzu. Figur 7 zeigt eine perspektivische Ansicht auf die Anordnung der Figuren 3 und 6 sowie eine Schnittdarstellung schräg zur Transportrichtung (z-Richtung) zur Veranschaulichung des Transportwegs für Blattgut zwischen den unteren und den oberen Leitelementen 60, 62.

Neben den bereits in Zusammenhang mit den Figuren 1 bis 6 erläuterten Einzelheiten sei hier noch kurz auf die der Einzugsvorrichtung 1 vorgeschaltete Zuführeinrichtung 90 eingegangen. Bei der Zuführeinrichtung 90 handelt es sich um ein massives Trichterelement, welches zuzuführendes Blattgut durch seine trichterförmig zulaufenden Zuführflanken 92, 94 der Einzugsvorrichtung 1 zuführt. Dabei unterstützt die Trichterfunktion dabei, die führende Kante von zugeführtem Blattgut möglichst zentral und senkrecht auf den Einzugsspalt 11 der Einzugsvorrichtung 1 auszurichten. Damit wird bereits eine verkantete Zuführung von Blattgut vermieden. Des Weiteren hat die massive Trichtereinrichtung 90 auch eine mechanische Schutzfunktion, um unautorisierten Zugriff von außen, beispielsweise Manipulationsversuchen oder Vandalismus, mechanisch entgegenzuwirken und die Einzugswalzen vor Beschädigung zu schützen.

## Patentansprüche

1. Einzugsvorrichtung (1) mit wenigstens zwei drehbaren Einzugswalzen (3, 5) zum Einziehen von Blattgut, insbesondere Banknoten, wobei die Einzugswalzen (3, 5) mit jeweils quer zur Einzugsrichtung (z) verlaufenden kämmenden Walzenprofilen (25, 27) so zueinander angeordnet sind, dass sie einen Einzugsspalt (11) für das Blattgut definieren, **dadurch gekennzeichnet, dass** die Einzugswalzen (3, 5) derart aufeinander abgestimmte axiale Querschnittsprofile (13, 15) aufweisen, dass sich ein Spaltmaß (s) des Einzugsspalts (11) bei einer Drehung der Einzugswalzen (3, 5) periodisch ändert.

2. Einzugsvorrichtung nach Anspruch 1, wobei die Einzugswalzen (3, 5) in Einzugsrichtung (z) betrachtet miteinander kämmende Walzenprofile (25, 27) mit sich abwechselnden ersten und zweiten Walzenabschnitten (29, 31) aufweisen.

3. Einzugsvorrichtung nach Anspruch 2, wobei die Walzenabschnitte (29, 31) sich an der jeweiligen Einzugswalze (3, 5) in Längsrichtung abwechselnde konvexe Walzenabschnitte (29) und konkave Walzenabschnitte (31) sind, die bevorzugt jeweils halbwellenförmig sind.

4. Einzugsvorrichtung nach einem der Ansprüche 1 bis 3, wobei das axiale Querschnittsprofil (13) zumindest einer der Einzugswalzen (3, 5) wenigstens in einem Walzenabschnitt (29) einen das Spaltmaß (s) des Einzugsspalts (11) modulierenden Umfangslinienverlauf aufweist, dessen Radius sich stetig zwischen wenigstens einem Minimalwert und wenigstens einem Maximalwert ändert, wobei der Umfangslinienverlauf bevorzugt nockenförmig oder ellipsenförmig ist.

5. Einzugsvorrichtung nach Anspruch 4, wobei das axiale Querschnittsprofil (13) der Einzugswalzen (3, 5) jeweils in solchen Walzenabschnitten (31), die einem Walzenabschnitte (29) der anderen Einzugswalze mit modulierendem Umfangslinienverlauf gegenüberliegen, ein axiales Querschnittsprofil (15) mit einem kreisförmigen Umfangslinienverlauf aufweist.

6. Einzugsvorrichtung nach Anspruch 4, wobei die zumindest eine der Einzugswalzen in allen Walzenabschnitten den modulierenden Umfangslinienverlauf und die andere der Einzugswalzen in allen Walzenabschnitten einen kreisförmigen Umfangslinienverlauf aufweist, oder wobei beide Einzugswalzen in allen Walzenabschnitten den modulierenden Umfangslinienverlauf aufweisen.

7. Einzugsvorrichtung nach Anspruch 4 oder 5, wobei die erste Einzugswalze (3) und die zweite Einzugswalze (5) jeweils in konvexen Walzenabschnitten (29) den modulierenden Umfangslinienverlauf aufweisen und in konkaven Walzenabschnitten (31) den kreisförmigen Umfangslinienverlauf aufweisen oder umgekehrt.

8. Einzugsvorrichtung nach Ansprüchen 1 bis 7, wobei bei wenigstens einer Drehstellung der Einzugswalzen (3, 5) der Einzugsspalt (11) ein minimales Spaltmaß (sₘᵢₙ) aufweist.

9. Einzugsvorrichtung nach Anspruch 8, wobei das axiale Querschnittsprofil (1 3, 15) zumindest einer der Einzugswalzen (3, 5) die Form einer Ellipse aufweist, deren größte Hauptachse (a1, a2) so eingestellt ist, dass in einer Drehstellung der lichte Abstand (s) des Einzugsspalts (11) minimal, insbesondere 0, ist und dass das größte Spaltmaß (sₘₐₓ) durch die kleine Hauptachse (b1, b2) der Ellipse bestimmt ist.

10. Einzugsvorrichtung nach einem der Ansprüche 1 bis 9, wobei der Einzugsspalt (11) quer zur Einzugsrichtung (z) nicht linear verläuft, sodass einziehbares Blattgut zwischen den Einzugswalzen (3, 5) gebogen wird und eine von den Einzugswalzen (3, 5) auf das Blattgut ausgeübte Einzugskraft wesentlich von der Steifigkeit des Blattguts bestimmt ist.

11. Einzugsvorrichtung nach einem der Ansprüche 1 bis 10, wobei die wenigstens zwei Einzugswalzen (3, 5) um jeweilige Drehachsen (A1, A2) drehbar angeordnet sind, die einen Festabstand zueinander aufweisen und die bevorzugt parallel zueinander und quer zur Einzugsrichtung (z) angeordnet sind.

12. Einzugsvorrichtung nach einem der Ansprüche 1 bis 11, wobei die wenigstens zwei Einzugswalzen (3, 5), vorzugsweise mittels Zahnrädern (44, 46), wenigstens an einem Ende rotatorisch zwangsgekoppelt sind und eine der Einzugswalzen (3) mit einer Einrichtung (56) zur Erkennung wenigstens einer definierten Drehstellung gekoppelt ist.

13. Einzugsvorrichtung nach Anspruch 12, wobei die Einrichtung (56) zur Erkennung der wenigstens einen definierten Drehstellung wenigstens einen Sensor (80; 86), insbesondere einen Lichtsensor, Magnetsensor oder kapazitiven Sensor, zur Erfassung wenigstens eines mit einer der Einzugswalzen (3, 5) fest gekoppelten Markierungsmittels (78; 84) aufweist.

14. Einzugsvorrichtung nach Anspruch 13,
wobei das Markierungsmittel wenigstens ein Indexloch (78) in einer mit der wenigstens einen Einzugswalze (5) gekoppelten Indexscheibe (72) aufweist und die Einrichtung (56) zur Erkennung der wenigstens einen Verschlussdrehstellung einen mit der Indexscheibe (72) operativ zusammenwirkend angeordneten Lichtschrankensensor (80) aufweist; oder
wobei das Markierungsmittel einen diametral magnetisierten Magneten (84) an der wenigstens einen Einzugswalze (5) aufweist und die Einrichtung (56) zur Erkennung der wenigstens einen Verschlussdrehstellung wenigstens einen Magnetsensor, insbesondere Hall-Sensoren (86), aufweist; oder
wobei die Einrichtung (56) zur Erkennung der wenigstens einen Verschlussdrehstellung ein mit wenigstens einer der Einzugswalzen gekoppelter 360°-Absolutwinkelsensor ist.

15. Einzugsvorrichtung (1) nach einem der Ansprüche 12 bis 14, weiter aufweisend
- einen mit den Einzugswalzen (3, 5) gekoppelten, insbesondere exklusiven, Einzugswalzenantrieb (54); und
- eine mit dem Einzugswalzenantrieb (54) operativ verbundene Steuereinrichtung (58), wobei die Steuereinrichtung (58) mit der Einrichtung (56) zur Erkennung der wenigstens einen definierten Drehstellung verbunden und konfiguriert ist, den Einzugswalzenantrieb (52) derart zu steuern, dass sich die Einzugswalzen (3, 5) im Moment des Stoppens der Drehbewegung der Einzugswalzen (3, 5) in der wenigstens einen definierten Drehstellung befindet.

## Claims

1. A feed apparatus (1) with at least two rotatable feed rollers (3, 5) for feeding sheet material, in particular banknotes, wherein the feed rollers (3, 5) with meshing roller profiles (25, 27) respectively extending transversely to the feed direction (z) are mutually arranged such that they define a feed gap (11) for the sheet material,
**characterized in that**
the feed rollers (3, 5) have axial cross-sectional profiles (13, 15) which are so mutually coordinated that a gap dimension (s) of the feed gap (11) changes periodically during a rotation of the feed rollers (3, 5).

2. The feed apparatus according to claim 1, wherein the feed rollers (3, 5) viewed in the feed direction (z) have mutually meshing roller profiles (25, 27) with alternating first and second roller sections (29, 31).

3. The feed apparatus according to claim 2, wherein the roller sections (29, 31) are convex roller sections (29) and concave roller sections (31) alternating in the longitudinal direction on the respective feed roller (3, 5), said sections preferably being respectively half-wave shaped.

4. The feed apparatus according to any of the claims 1 to 3, wherein the axial cross-sectional profile (13) of at least one of the feed rollers (3, 5) has at least in one roller section (29) a perimeter curve modulating the gap dimension (s) of the feed gap (11), the radius of said perimeter curve changing continuously between at least one minimum value and at least one maximum value, wherein the perimeter curve is preferably cam-shaped or elliptical.

5. The feed apparatus according to claim 4, wherein the axial cross-sectional profile (13) of the feed rollers (3, 5) has an axial cross-sectional profile (15) with a circular perimeter curve respectively in such roller sections (31) which are disposed opposite a roller section (29) of the other feed roller with modulating peripheral curve.

6. The feed apparatus according to claim 4, wherein the at least one of the feed rollers has the modulating peripheral curve in all roller sections and the other one of the feed rollers has a circular perimeter curve in all roller sections, or wherein both feed rollers have the modulating peripheral curve in all roller sections.

7. The feed apparatus according to claim 4 or 5, wherein the first feed roller (3) and the second feed roller (5) have the modulating peripheral curve respectively in convex roller sections (29) and the circular peripheral curve in concave roller sections (31), or vice versa.

8. The feed apparatus according to claims 1 to 7, wherein the feed gap (11) has a minimal gap dimension (sₘᵢₙ) in at least one rotational position of the feed rollers (3, 5).

9. The feed apparatus according to claim 8, wherein the axial cross-sectional profile (13, 15) of at least one of the feed rollers (3, 5) has the shape of an ellipse whose major principal axis (al, a2) is adjusted so that the clearance (s) of the feed gap (11) is minimal, in particular 0, in one rotational position, and that the largest gap dimension (sₘₐₓ) is determined by the minor principal axis (b1, b2) of the ellipse.

10. The feed apparatus according to any of the claims 1 to 9, wherein the feed gap (11) transversely to the feed direction (z) does not extend linearly, so that feedable sheet material is bent between the feed rollers (3, 5) and a feeding force exerted by the feed rollers (3, 5) on the sheet material is determined substantially by the stiffness of the sheet material.

11. The feed apparatus according to any of the claims 1 to 10, wherein the at least two feed rollers (3, 5) are rotatably arranged about respective rotation axes (A1, A2) which have a fixed distance from one another and which are preferably arranged parallel to one another and transversely to the feed direction (z).

12. The feed apparatus according to any of the claims 1 to 11, wherein the at least two feed rollers (3, 5) are positively coupled in rotation at least at one end, preferably by means of gear wheels (44, 46), and one of the feed rollers (3) is coupled with a device (56) for detecting at least one defined rotational position.

13. The feed apparatus according to claim 12, wherein the device (56) for detecting the at least one defined rotational position has at least one sensor (80; 86), in particular a light sensor, magnetic sensor or capacitive sensor, for detecting at least one marking means (78; 84) coupled in fixed manner with one of the feed rollers (3, 5).

14. The feed apparatus according to claim 13,
wherein the marking means has at least one index hole (78) in an index disk (72) coupled with the at least one feed roller (5), and the device (56) for detecting the at least one locking rotational position has a photoelectric sensor (80) arranged so as to cooperate operatively with the index disk (72); or
wherein the marking means has a diametrically magnetized magnet (84) on the at least one feed roller (5) and the means (56) for detecting the at least one locking rotational position has at least one magnetic sensor, in particular a Hall sensor (86); or
wherein the means (56) for detecting the at least one locking rotational position is a 360° absolute angle sensor coupled with at least one of the feed rollers.

15. The feed apparatus (1) according to any of the claims 12 to 14, further having
- a feed roller drive (54), in particular an exclusive one, coupled with the feed rollers (3, 5); and
- a control device (58) operatively connected to the feed roller drive (54), wherein the control device (58) is connected to the means (56) for detecting the at least one defined rotational position and configured to control the feed roller drive (52) such that the feed rollers (3, 5) are disposed in the at least one defined rotational position at the moment of stopping the rotational movement of the feed rollers (3, 5).

## Revendications

1. Dispositif d'introduction (1) comprenant au moins deux rouleaux d'introduction (3, 5) rotatifs pour l'introduction de produit en feuilles, en particulier de billets de banque, cependant que les rouleaux d'introduction (3, 5), qui présentent respectivement des profils de rouleaux (25, 27) s'engrenant et s'étendant transversalement par rapport au sens de l'introduction (z), sont agencés de telle manière l'un par rapport à l'autre qu'ils définissent une fente d'introduction (11) pour le produit en feuilles, **caractérisé en ce que** les rouleaux d'introduction (3, 5) présentent des profils transversaux (13, 15) axiaux qui sont accordés de telle façon entre eux qu'une taille de fente (s) de la fente d'introduction (11) varie périodiquement au cours d'une rotation des rouleaux d'introduction (3, 5).

2. Dispositif d'introduction selon la revendication 1, les rouleaux d'introduction (3, 5) présentant, en vue dans le sens de l'introduction (z), des profils de rouleaux (25, 27) qui s'engrènent les uns avec les autres et ont des premières et des deuxièmes sections de rouleau (29, 31) s'alternant.

3. Dispositif d'introduction selon la revendication 2, les sections de rouleau (29, 31) étant des sections de rouleau convexes (29) et des sections de rouleau concaves (31) qui, au rouleau d'introduction (3, 5) respectif, s'alternent dans le sens longitudinal et qui ont de préférence respectivement une forme en demi-ondes.

4. Dispositif d'introduction selon une des revendications de 1 à 3, le profil transversal (13) axial d'au moins un des deux rouleaux d'introduction (3, 5) présentant, au moins dans une section de rouleau (29), un tracé de lignes périphériques qui module la taille de fente (s) de la fente d'introduction (11) et dont le rayon varie continuellement entre au moins une valeur minimale et au moins une valeur maximale, le tracé de lignes périphériques ayant de préférence une forme en came ou elliptique.

5. Dispositif d'introduction selon la revendication 4, le profil transversal (13) axial des rouleaux d'introduction (3, 5) présentant, respectivement dans des sections de rouleau (31) situées en face d'une section de rouleau (29) de l'autre rouleau d'introduction présentant un tracé de lignes périphériques modulant, un profil transversal (15) dont le tracé de lignes périphériques est circulaire.

6. Dispositif d'introduction selon la revendication 4, le au moins un des rouleaux d'introduction présentant dans toutes les sections de rouleau le tracé de lignes périphériques modulant, et l'autre des rouleaux d'introduction présentant dans toutes les sections de rouleau un tracé de lignes périphériques circulaire, ou les deux rouleaux d'introduction présentant dans toutes les sections de rouleau le tracé de lignes périphériques modulant.

7. Dispositif d'introduction selon la revendication 4 ou 5, le premier rouleau d'introduction (3) et le deuxième rouleau d'introduction (5) présentant respectivement dans des sections de rouleau (29) convexes le tracé de lignes périphériques modulant et dans des sections de rouleau (31) concaves le tracé de lignes périphériques circulaire, et inversement.

8. Dispositif d'introduction selon les revendications de 1 à 7, cependant que, à au moins une position de rotation des rouleaux d'introduction (3, 5), la fente d'introduction (11) présente une taille de fente (sₘᵢₙ) minimale.

9. Dispositif d'introduction selon la revendication 8, le profil transversal (13, 15) axial d'au moins un des rouleaux d'introduction (3, 5) ayant la forme d'une ellipse dont l'axe principal (al, a2) le plus grand est ajusté de telle façon que, dans une position de rotation, l'écartement libre (s) de la fente d'introduction (11) est minimale, en particulier de 0, et que la taille de fente (sₘₐₓ) la plus grande est déterminée par le petit axe principal (b1, b2) de l'ellipse.

10. Dispositif d'introduction selon les revendications de 1 à 9, ce n'étant pas linéairement que la fente d'introduction (11) s'étend transversalement par rapport au sens de l'introduction (z), de telle sorte que du produit en feuilles pouvant être introduit est courbé entre les rouleaux d'introduction (3, 5) et qu'une force d'introduction exercée par les rouleaux d'introduction (3, 5) sur le produit en feuilles est essentiellement déterminée par la rigidité du produit en feuilles.

11. Dispositif d'introduction selon les revendications de 1 à 10, les au moins deux rouleaux d'introduction (3, 5) étant agencés de manière à pouvoir tourner autour d'axes de rotation (A1, A2) respectifs qui présentent un écart fixe entre eux et qui sont de préférence agencés de manière parallèle entre eux et transversalement par rapport au sens de l'introduction (z).

12. Dispositif d'introduction selon une des revendication de 1 à 11, les au moins deux rouleaux d'introduction (3, 5) étant, de préférence au moyen de roues dentées (44, 46), couplés de force en rotation au moins à une extrémité , et un des rouleaux d'introduction (3) étant couplé à un équipement (56) destiné à reconnaître au moins une position définie de rotation.

13. Dispositif d'introduction selon la revendication 12, l'équipement (56) destiné à reconnaître la au moins une position définie de rotation comportant au moins un capteur (80; 86), en particulier un capteur de lumière, un capteur magnétique ou capteur capacitif pour la saisie d'au moins un moyen de marquage (78; 84) couplé solidairement à un des rouleaux d'introduction (3, 5).

14. Dispositif d'introduction selon la revendication 13,
cependant que le moyen de marquage comporte au moins un trou d'indexation (78) dans un disque index (72) couplé au au moins un rouleau d'introduction (5), et que l'équipement (56) destiné à reconnaître la au moins une position fermée de rotation comporte un capteur optique à barrière lumineuse ((80) agencé de manière co-agissant en fonctionnement avec le disque index (72) ; ou
cependant que le moyen de marquage comporte un aimant (84) magnétisé diamétralement, situé au au moins un rouleau d'introduction (5), et que l'équipement (56) destiné à reconnaître la au moins une position fermée de rotation comporte au moins un capteur magnétique, en particulier des capteurs Hall (86) ; ou
cependant que l'équipement (56) destiné à reconnaître la au moins une position fermée de rotation est un capteur d'angle absolu de 360° couplé au au moins un des rouleaux d'introduction.

15. Dispositif d'introduction (1) selon une des revendications de 12 à 14, comportant en outre
- un entraînement de rouleaux d'introduction (54), en particulier exclusif, couplé aux rouleaux d'introduction (3, 5) ; et
- un équipement de commande (58) relié en fonctionnement avec l'entraînement de rouleaux d'introduction (54), l'équipement de commande (58) étant relié avec l'équipement (56) destiné à reconnaître la au moins une position définie de rotation et étant configuré pour commander de telle façon l'entraînement de rouleaux d'introduction (52) que les rouleaux d'introduction (3, 5) se trouvent, au moment de l'arrêt du mouvement de rotation des rouleaux d'introduction (3, 5), dans la au moins une position définie de rotation.
